# EUROPÄISCHE PATENTSCHRIFT

(11) **EP 0 805 256 B1**
(45) Veröffentlichungstag und Bekanntmachung des Hinweises auf die Patenterteilung: **18.08.1999**
(21) Anmeldenummer: 97107168.3
(22) Anmeldetag: 30.04.1997
(51) Int. Cl.: E06B 7/23

(54) **Flügelfalzdichtung**
Rabbet sealing for wing
Garniture pour rainure d'un battant

(30) Priorität: 03.05.1996 DE 29607982 U
(43) Veröffentlichungstag der Anmeldung: 05.11.1997
(73) Patentinhaber: Trelleborg Building Products Handelsgesellschaft mbH, Värnamo Gummi, 22043 Hamburg (DE)
(72) Erfinder: Piekert, Heinz-Dieter, 33195 Värnamo (SE); Häggkrist, Alf, 33133 Värnamo (SE)
(74) Vertreter: DIEHL GLAESER HILTL & PARTNER

(56) Entgegenhaltungen:
- EP-A- 0 635 618
- DE-C- 4 200 624

## Beschreibung

Die Erfindung bezieht sich auf ein Falzdichtungsprofil für Fensterflügel, aufweisend einen Dichtungsrücken aus hartem Kautschukmaterial mit daran ausgebildeter Nutabdecklippe und Fußzacken und aufweisend einen geschlossenen Dichtungskopf aus weichem Kautschukmaterial mit geschlossenen Poren.

Bei derartigen bekannten Flügelfalzdichtungen (DE-C-4 200 624) ist der eigentliche Dichtungskörper oder Dichtungskopf im wesentlichem mit einem im Querschnitt viereckigen balgartigen Körper ausgebildet, wobei zwischen der eigentlichen Dichtungsfläche und den Seitenwänden relativ kleine Abrundungsradien vorhanden sind. Man ging bei bekannten Dichtungen davon aus, daß eine relativ große Dichtfläche zur Abdichtung am Blendrahmen zur Verfügung gestellt werden muß. Eine derartige Ausbildung erbringt jedoch den Nachteil, daß beim Abdichten der Ecken des Flügels, nachdem zuvor ein dreieckförmiger Teil aus dem Profil mit einem geeigneten Werkzeug herausgeschnitten wird, im Eckbereich zwei unerwünschte Wölbungen der eigentlichen Dichtfläche zur Gegenfläche am Blendrahmen hin entstehen. Dadurch kann es zu Undichtigkeiten an dieser Stelle kommen, in jedem Fall wird die Wirkung der Dichtung in diesem Bereich beeinträchtigt.

Bei der Erfindung ist erkannt worden, daß diese unerwünschten Auswölbungen eine Folge einer zu großen Dichtfläche bzw. auf die Ausgestaltung des Dichtkörpers von im wesentlichen viereckiger Form im Querschnitt zurückzuführen ist.

Erfindungsgemäß wird daher eine Flügelfalzdichtung der eingangs genannten Art dadurch verbessert, daß der Dichtungskopf im wesentlichen gewölbeartig ausgebildet ist, die Dichtzone bzw. die Andruckfläche aus einem schmalen zur Gegendruckfläche am Blendrahmen parallelen Fläche gebildet ist, die beidseitig über relativ große Abrundungsradien in die Seitenwandteile des Dichtungskopfes übergeht, und daß beide Abrundungsradien und die Erstreckung der Andruckfläche etwa gleichgroß sind. Auf diese Art und Weise wird nämlich sichergestellt, daß auch in den Eckbereichen der Scheibe bzw. des Flügels eine durchgehende ebene Dichtfläche zur Verfügung steht und keine Auswulstungen beiseitig zur Schnittfläche bei der Ausbildung der Dichtung der Ecken entstehen.

Die Erfindung wird nachstehend anhand der Zeichnung beispielsweise erläutert.

Die einzige Figur der Zeichnung zeigt eine Querschnittsansicht durch eine Falzdichtung gemäß der Erfindung.

In der Figur ist mit 10 der Dichtungsrücken bezeichnet, der im mittleren Bereich mit einer vorstehenden Nutabdecklippe 12 und im unteren Bereich mit einem Fußzacken 13 ausgebildet ist. Die vorgenannten Teile bestehen aus einem harten Vollmaterial vorzugsweise aus EPDM.

Im oberen Bereich des Falzdichtungsprofils ist mit 11 allgemein der Dichtungskopf bezeichnet. Dieser beginnt zunächst einmal am oberen Begrenzungsrand des Rückens 10 mit einem im wesentlichen senkrecht vorstehenden Seitenteil 16. Danach folgt ein Übergangsbereich 15 zu dem eigentlichen Dichtungsbereich 14, danach wiederum ein Übergangsbereich 15 und ein zum Dichtrücken 10 rücklaufender Seitenteil 16. Die vorgenannten Teile 14 bis 16 des Dichtkopfes 11 bestehen aus einem weichen Kautschukmaterial mit geschlossenen Poren.

Gemäß der Erfindung ist nun der geradlinige Bereich 14, der parallel zur Gegendichtfläche an der nicht gezeigten Wange zum Anliegen kommt, relativ klein ausgebildet, wohingegen die Übergangsbereiche 15 relativ große Abrundungsradien haben. Dies steht im Gegensatz zu bisher bekannten Ausbildungen von Flügelfalzdichtungen (insbesondere DE-C-4200624).

Gemäß der Erfindung liegt die Erstreckung der Fläche 14 im Bereich von 1 mm und die Abrundungsradien haben ebenfalls diese Größenordnung.

## Patentansprüche

1. Falzdichtungsprofil für Fensterflügel, aufweisend einen Dichtungsrücken aus hartem Kautschukmaterial mit daran ausgebildeter Nutabdecklippe und Fußzacken und aufweisend einen geschlossenen Dichtungskopf aus weichem Kautschukmaterial mit geschlossenen Poren, dadurch gekennzeichnet, daß der Dichtungskopf (11) im wesentlichen gewölbeartig ausgebildet ist, die Dichtzone bzw. die Andruckfiäche aus einer schmalen zur Gegendruckfläche am Blendrahmen parallelen Fläche (14) gebildet ist, die beidseitig über relativ große Abrundungsradien in die Seitenwandteile (16) des Dichtungskopfes übergeht (15) und daß beide Abrundungsradien und die Erstreckung der Andruckfläche etwa gleich groß sind.

## Claims

1. Rabbet sealing profile for window wings, comprising a sealing ridge made of hard rubber material with groove covering lip and foot teeth formed thereon, and comprising a closed sealing head made of soft rubber material with closed pores, characterised in that the sealing head (11) is formed substantially arch-like, that the sealing zone or the pressure area, respectively, is formed by a narrow area (14) parallel to the counterpressure area at the shutter frame, which merges on both sides through relatively large radii of curvature into the side wall parts (16) of the sealing head (15), and that both radii of curvature and the extension of the pressure area have about the same size.

## Revendications

1. Garniture d'étanchéité profilée pour feuillure d'un battant de fenêtre comprenant une partie arrière en caoutchouc dur, sur laquelle ont été formées des lèvres de recouvrement de la feuillure et des endentements formant le pied, et comprenant une partie frontale fermée en caoutchouc mou avec des pores fermés, caractérisée en ce que la partie frontale (11) est sensiblement réalisée sous forme convexe, la zone d'étanchéité ou la surface de pression est formée par une surface étroite (14), parallèle à la surface de contre-pression contre le dormant, laquelle surface étroite se prolonge (15) de part et d'autre vers les parois latérales (16) de la partie frontale par des zones arrondies formée avec un rayon relativement grand et en ce que les rayons des deux zones arrondies et la longueur de la surface de pression ont pratiquement la même dimension.
